# EUROPÄISCHE PATENTSCHRIFT

(11) **EP 0 584 503 B1**
(45) Veröffentlichungstag und Bekanntmachung des Hinweises auf die Patenterteilung: **01.05.1996**
(21) Anmeldenummer: 93110996.1
(22) Anmeldetag: 09.07.1993
(51) Int. Cl.: H01H 71/52, H01H 71/02, H01H 71/50

(54) **Schaltschloss für einen Leistungsschalter**
Circuit breaker mecanism
Serrure pour disjoncteur

(30) Priorität: 17.08.1992 DE 4227213
(43) Veröffentlichungstag der Anmeldung: 02.03.1994
(73) Patentinhaber: KLÖCKNER-MOELLER GmbH, D-53105 Bonn (DE)
(72) Erfinder: Heins, Volker, D-53340 Meckenheim (DE)

(56) Entgegenhaltungen:
- US-A- 3 005 066
- US-A- 3 147 352
- US-A- 3 152 232
- US-A- 4 151 495
- US-A- 4 736 174

## Beschreibung

Die Erfindung betrifft ein Schaltschloß für einen Leistungsschalter nach dem Oberbegriff des Anspruches 1. Ein Schaltschloß als das mit einem Kraftspeicher versehene mechanische Bindeglied zwischen Handbetätigung oder Kraftantrieb und Kontaktapparat dient dem Einschalten und Ausschalten sowie dem Freiauslösen beim Auftreten von Überströmen.

Ein nach der DE-OS 38 12 950 bekanntes, in einem Formgehäuse des Leistungsschalters gelagertes Schaltschloß enthält eine über einen Handgriff betätigbare Schaltkulisse, die in einem U-förmigen Tragrahmen schwenkbar gelagert ist, einen über einen Befestigungsblock im Tragrahmen angelenkten Stützhebel sowie beidseitig mit diesem gelenkig verbundene Kniehebel, an deren Ende eine Rolle angebracht ist. Die Rolle dient zum Verschwenken einer Kontaktarme tragenden Querschiene über Querschienen-Nockenschlitze und gleichzeitig zum Angreifen zweier auf Zug belasteter Kniehebelfedern, die an der Schaltkulisse befestigt sind und als Kraftspeicher wirken. An der offenen Seite des Tragrahmens ist ein Seitenrahmen gehaltert, in dem schwenkbar sowohl ein Klinkenhebel als auch eine Klinke sowie eine blattförmige Klinkenfeder gelagert sind. Im eingeschalteten und im ausgeschalteten Zustand ist der Stützhebel mittels eines Hakens durch den Klinkenhebel verriegelt, der seinerseits mittels entsprechend ausgebildeter Verklinkungsflächen durch die Klinke verklinkt ist. Wird durch einen thermischen oder einen magnetischen Überstromauslöser ein Verschwenken der Klinke verursacht, dann werden die Verklinkungsflächen freigegeben. Unter der Krafteinwirkung der Kniehebelfedern werden daraufhin der Klinkenhebel, der damit entriegelte Stützhebel, die Kniehebel und die Schaltkulisse in den ausgelösten, d.h. in den kontaktöffnenden, Zustand gekippt. Nach Beseitigung der auslösenden Ursache kann das Schaltschloß über die ausgeschaltete Stellung wieder verklinkt bzw. verriegelt und eingeschaltet werden.

Von Nachteil bei dieser bekannten Lösung ist der zu hohe Herstellungsaufwand. Dieser ergibt sich insbesondere aus dem Erfordernis des Seitenrahmens und des Befestigungsblockes, welche ebenso wie die Klinke in aufwendiger Weise als Druckgußteile herzustellen sind; weiterhin aus der Notwendigkeit vieler Halterungsmittel, wie Nietbolzen für die Verbindung zwischen Stützhebel und Kniehebel, Drehzapfen für den Stützhebel, den Seitenrahmen und die Klinke sowie Paßstift und Führungsloch für den Befestigungsblock; sowie aus der Verwendung der aufwendigen Betätigungsrolle, der speziell auszubildenden Klinkenfeder und zweier Kniehebelfedern. Ein weiterer erheblicher Nachteil besteht darin, daß im Falle der Kontakt-verschweißung die Gefahr besteht, daß der Kontaktapparat trotz Auslösen des Schaltschlosses nicht öffnet.

Es ist somit Aufgabe der Erfindung, ein zuverlässig den Kontaktapparat öffnendes Schaltschloß aufzuzeigen, das aus weniger und technologisch einfacher gestalteten Einzelteilen besteht.

Diese Aufgabe wird erfindungsgemäß durch ein Schaltschloß mit den Merkmalen des Anspruches 1 gelöst. Das vorgeschlagene Schaltschloß besteht gegenüber dem Stand der Technik aus weniger Elementen, die allerdings zum großen Teil mehrere Funktionen erfüllen. Diese können in technologisch vorteilhafter Weise mit einfachen Fügebewegungen ineinander und zwischen die Schloßplatten montiert werden, wobei sie in seitlicher Richtung durch die Schloßplatten und unter der Einwirkung der Kniehebelfeder sowie der Klinkenfeder im wesentlichen kraftschlüssig gehaltert werden. Die Montage des Schaltschlosses kommt ohne die Anwendung von aufwendigen Verbindungsverfahren wie Schweißen oder Nieten aus.

Weitere vorteilhafte Ausgestaltungen des erfindungsgemäßen Schaltschlosses sind den Ansprüchen 2 bis 16 zu entnehmen. Die Zapfen an den Schloßplatten und die Umgriffe am Stützhebel sind ebenso wie die ersten und zweiten Stirnflächen und Anschlagflächen der Kniehebel bzw. des Stützhebels sowie das Knie- und das Stützhebelwiderlager besonders vorteilhafte Mittel, um die betreffenden Elemente des Schaltschlosses ineinander zu fügen und unter der Einwirkung der Kniehebelfeder gegeneinander in verschwenkbaren Positionen zu halten. Die Schaltkulisse, der Stützhebel, die Kniehebel und die Kniehebelfeder bilden ein einfaches, jedoch in vorteilhafter Weise sehr schnell in den ausgelösten Zustand übergehendes Kippsprungwerk. Die Bewegung in den ausgelösten Zustand läßt sich in einfacher und wirksamer Weise mittels der Anschlagwinkel an den Schloßplatten und den Ansätzen an dem Stützhebel begrenzen. Die jeweils dritten Stirnflächen und Anschlagflächen an den Kniehebeln bzw. an der Schaltkulisse erzeugen bei verschweißten Kontaktstücken während des Ausschaltens eine Hebelwirkung, welche diese Kontakte aufbricht. Dieselbe Wirkung wird während des Übergangs in den ausgelösten Zustand durch das Zusammenwirken der vierten Stirnfläche mit der dritten Anschlagfläche erreicht. Die Führungsnasen an dem Stützhebel gestatten eine einfache und wirkungsvolle seitliche Führung der Kniehebel in dem Stützhebel, wobei die Begrenzungsausformung eine zusätzliche Lagesicherung der Kniehebel gegen die hohen Kräften darstellt, die bei Schaltschloßbewegungen mit anfänglich verschweißten Kontaktstücken auftreten. Eine schraubenförmige Klinkenfeder stellt ein besonders billiges Normteil dar. Damit lassen sich die Klinke und der Klinkenhebel gegeneinander kraftschlüssig mittels der Klinken- und Klinkenhebeltragausformungen in den zugehörigen Klinken- bzw. Klinkenhebeltragausnehmungen halten, in die sie zuvor in einfacher Weise eingesetzt worden sind. Eine im wesentliche dreieckige Ausbildung dieser Ausnehmungen und der Klinkentragausformung sind besonders einfache Mittel zum Erreichen dieses Vorteils. Zur erleichternden Montage dienen die Klinkenbohrung und die Klinkenhebelbohrung oder in besonders vorteilhafter Weise stattdessen die hakenförmigen Ausbildungen an Klinke und Klinkenhebel. Die Klinkenhebelnase an dem Klinkenhebel und die zugehörige Gleitfläche an der Klinke bewirken ein schnelleres Verklinken des Klinkenhebels und erleichtern damit im erheblichen Maße den möglichen Kraftantrieb des Schaltschlosses über einen Motor.

Die Erfindung soll nachstehend an einem Ausführungsbeispiel näher erläutert werden. In der zugehörigen Zeichnung zeigt
- Fig. 1:: ein erfindungsgemäßes Schaltschloß mit einem zugehörigen Kontaktapparat in teilweiser Explosionsdarstellung;
- Fig. 2:: eine Teil des Schaltschlosses in teilweiser Explosionsdarstellung, seitlich von vorn gesehen;
- Fig. 3:: eine weitere Explosionsdarstellung des Schaltschlosses, seitlich von hinten gesehen;
- Fig. 4:: eine Seitenansicht des Schaltschlosses mit dem zugehörigen Kontaktsystem im ausgeschalteten Zustand;
- Fig. 5:: wie Fig. 4, jedoch im eingeschalteten Zustand;
- Fig. 6:: wie Fig. 4, jedoch im ausgelösten Zustand;
- Fig. 7:: wie Fig. 4, jedoch bei verschweißten Kontaktstücken.

In Fig. 1 sind als Teil eines Leistungsschalters ein erfindungsgemäßes Schaltschloß 10 und ein durch dieses betätigter Kontaktapparat mit drei Kontaktsystemen 8 dargestellt. Jedes Kontaktsystem 8 enthält einen unbeweglichen Kontaktträger 1 mit einem aufgeschweißten stationären Kontaktstück 2 sowie einen beweglichen Kontaktarm 3 mit einem aufgeschweißten beweglichen Kontaktstück 4. Die Kontaktarme 3 sind federnd in einer Querschiene 5 gelagert, an der radial zwei Nocken 6 angeformt sind. Nockenschlitze 7 dienen zur Aufnahme einer Verbindungsachse 12 des Schaltschlosses 10 und damit der Bewegungsübertragung vom Schaltschloß 10 zum Kontaktapparat. Die Kontaktträger 1 und die Querschiene 5 sind in üblicher Weise in einem nicht dargestellten Formgehäuse eingebettet bzw. gelagert. Das Schaltschloß 10 weist zwei seitliche, spiegelsymmetrische Schloßplatten 14 auf. Deren Lage wird durch innere Seitenflächen des Formgehäuses und durch endseitige, L-förmige Befestigungsansätze 16 fixiert, die mittels zweier von unten in das Formgehäuse geführter Befestigungsschrauben 17 am Formgehäuseboden verschraubt werden.

Nach Fig. 2 und 3 besteht das Schaltschloß aus den zwei Schloßplatten 14, einer Schaltkulisse 18, einem Stützhebel 20, zwei Kniehebeln 22, der Verbindungsachse 12, einer schraubenförmigen Kniehebelfeder 24, einer Klinke 26, einem Klinkenhebel 28 und einer Klinkenfeder 30.

Die Schaltkulisse 18 ist im wesentlichen U-förmig gestaltet und weist einen Verbindungssteg 38 mit einer Abwinkelung 40 zur Befestigung einer nicht dargestellten Handhabe sowie zwei seitliche Schenkel 39 auf. Mit Schenkelenden 32 ist die Schaltkulisse 18 von oben in Lagerausschnitten 34 der Schloßplatten 14 schwenkbar gelagert, wobei die Schwenkbewegung durch jeweils eine vordere und eine hintere stirnseitige Begrenzungsfläche 36 bzw. 37 der Lagerausschnitte 34 begrenzt wird. Der U-förmige Stützhebel 20 stützt sich schwenkbar nach oben entgegen der Kraftwirkung der Kniehebelfeder 24 mittels zweier an seinen Seitenwänden 41 ausgebildeter Umgriffe 42 an zwei Zapfen 44 ab, die sich jeweils an der Innenseite jeder Schloßplatte 14 befinden. Die Seitenwände 41 des Stützhebels 20 sind stirnseitig derart ausgebildet, daß dieser in der ausgelösten Stellung mittels seiner Ansätze 45 durch nach innen gebogene Anschlagwinkel 46 der Schloßplatten 14 in seiner Schwenkbewegung begrenzt wird und durch ebenfalls nach innen gebogene Mitnahmewinkel 48 an den Schenkeln 39 der Schaltkulisse 18 von der ausgelösten in die ausgeschaltete Stellung bewegt werden kann.

Die zweischenkligen Kniehebel 22 sind gleich ausgebildet und an einem Ende über die Verbindungsachse 12 verbunden und im Abstand gehalten. Die Kniehebelfeder 24 greift mittels je einer Öse 50 in der Mitte der Verbindungsachse 12 sowie an einem Quersteg 52 innerhalb eines Befestigungsschlitzes 53 im Verbindungssteg 38 der Schaltkulisse 18 an. Gegen die Kraftwirkung der Kniehebelfeder 24 stützen sich die Kniehebel 22 in dem Stützhebel 20 ab. Dazu besitzen die Kniehebel 22 jeweils eine erste Stirnfläche 54 für den ausgeschalteten und eine zweite Stirnfläche 56 für den eingeschalteten Zustand. Zwischen beiden Stirnflächen 54 und 56 befindet sich im Abstand ein bogenförmiges Kniehebelwiderlager 58. Die Kniehebelwiderlager 58 stützen sich in weiter geöffneten bogenförmigen Stützhebelwiderlagern 60 ab, die in offenen Ausnehmungen der Seitenwände 41 des Stützhebels 20 ausgebildet sind und an die sich jeweils im Abstand eine der ersten Stirnfläche 54 entsprechende erste Anschlagfläche 62 und eine der zweiten Stirnfläche 56 entsprechende zweite Anschlagfläche 64 anschließen. Die Schaltkulisse 18, der Stützhebel 20, die Kniehebel 22 und die Kniehebelfeder 24 bilden ein einfaches, jedoch sehr wirksames Kippsprungwerk. Der Kippwinkel der Kniehebel 22 wird durch das Maß bestimmt, um welches der Innenwinkel zwischen den ersten und zweiten Anschlagflächen 62 und 64 größer als der Außenwinkel zwischen den ersten und zweiten Stirnflächen 54 und 56 ist. Im überstreckten Zustand des Kippsprungwerkes, d.h. bei der größten Ausdehnung der Kniehebelfeder 24 in einer Zwischenlage zwischen dem ausgeschalteten und dem eingeschalteten Zustand des Schaltschlosses 10, befinden sich die Berührungspunkte der Kniehebelwiderlager 58 mit den Stützhebelwiderlagern 60 in einer Ebene mit den Angriffspunkten der Kniehebelfeder 24 an der Schaltkulisse 18 bzw. an der Verbindungsachse 12. Die durch die Verbindungsachse 12 beabstandet gehaltenen Kniehebel 22 werden seitlich von je einer von den Seitenwänden 41 des Stützhebels 20 ausgeformte Führungsnase 66 geführt.

Die Klinke 26 besitzt seitlich dreieckig ausgebildete prismatische Klinkentragausformungen 68, mit denen sie von oben in dreieckig ausgebildeten Klinkentragausnehmungen 70, die sich in den Schloßplatten 14 auf der zu den Kontaktsystemen 8 abgewandten Seite befinden (siehe Fig. 1), schwenkbar gelagert sind. Der Klinkenhebel 28 besitzt seitlich ausgebildete Klinkenhebeltragausformungen 72, mit denen er von unten in dreieckig ausgebildeten Klinkenhebeltragausnehmungen 74, die sich in den Schloßplatten 14 unterhalb der Klinkentragausnehmungen 70 befinden, schwenkbar gelagert ist. Die schraubenförmige Klinkenfeder 30 ist mit Ösen 76 unter leichter Zugspannung in eine zugehörige Klinkenbohrung 77 und eine zugehörige Klinkenhebelbohrung 78 eingehängt, wodurch die Klinke 26 und der Klinkenhebel 28 in den Schloßplatten 14 gehaltert sind. Die Klinkenbohrung 77 befindet sich in einem nasenartigen ersten Vorsprung 79 der Klinke 26 unterhalb der Klinkentragausnehmungen 68.

Eine nach oben gerichtete, erste Verriegelungfläche 80 in einer rechteckigen, offenen Ausnehmung an der Rückseite 21 des Stützhebels 20 steht im ausgeschalteten und im eingeschalteten Zustand des Schaltschlosses 10 in Wirkverbindung mit einer nach unten gerichteten, zweiten Verriegelungsfläche 82 in einer rechteckigen, umschlossenen Aussparung 84 des Klinkenhebels 28. Am Klinkenhebel 28 ist oberhalb der Aussparung 84 in einer rechteckigen, offenen Ausklinkung eine nach unten gerichtete, erste Verklinkungsfläche 86 ausgebildet, die im ausgeschalteten und im eingeschalteten Zustand in Wirkverbindung mit einer zweiten Verklinkungsfläche 88 steht, die an dem ersten Vorsprung 79 der Klinke 26 ausgebildet ist. Die erste Verklinkungsfläche 86 und die zweite Verklinkungsfläche 88 bewirken eine formschlüssige Verklinkung zwischen der Klinke 26 und dem Klinkenhebel 28, wodurch seinerseits, unter der Krafteinwirkung der Kniehebelfeder 24, die Verriegelung zwischen dem Klinkenhebel 28 und dem Stützhebel 20 aufrechterhalten wird, damit das Schaltschloß 10 gespannt bleibt. Die Klinke 26 weist oberhalb der Klinkentragausformungen 68 eine Auslösefläche 90 auf, welche die auslösende Bewegung eines nicht dargestellten magnetischen oder thermischen Auslösers aufnimmt. Vom oberen Teil des Klinkenhebels 28 ist zur Klinke 26 hin eine Klinkenhebelnase 92 abgewinkelt, die beim Übergang vom ausgelösten in den verriegelten Zustand mit einer Gleitfläche 94, die nach oben gerichtet an einem zweiten Vorsprung 96 der Klinke 26 ausgebildet ist, in Wirkverbindung gelangt, wodurch das schnelle Verriegeln sowie Verklinken infolge stärkerer Vorspannung der Klinkenfeder 30 erleichtert wird.

Im ausgeschalteten Zustand des Schaltschlosses 10 nach Fig. 4, d.h. bei geöffneten Kontaktsystemen 8, befinden sich das Kniehebelwiderlager 58 und das Stützhebelwiderlager 60 links von der Verbindungslinie der Angriffspunkte der Kniehebelfeder 24. Der Stützhebel 20 ist über die erste Verriegelungsfläche 80 durch den Klinkenhebel 28 verriegelt, der seinerseits über die erste Verklinkungsfläche 86 durch die Klinke 26 und die Klinkenfeder 30 verklinkt wird und damit in der verriegelnden Position gehalten wird. Im eingeschalteten Zustand des Schaltschlosses 10 nach Fig. 5, d.h. bei geschlossenen Kontaktsystemen 8, befinden sich das Kniehebelwiderlager 58 und das Stützhebelwiderlager 60 rechts von der Verbindungslinie der Angriffspunkte der Kniehebelfeder 24. Der Stützhebel 20, der Klinkenhebel 28 und die Klinke 26 befinden sich in den gleichen Lagen wie im ausgeschalteten Zustand nach Fig. 4.

In Fig. 6 ist der ausgelöste Zustand des Schaltschlosses 10 dargestellt, bei dem die Kontaktsysteme 8 normalerweise in den geöffneten Zustand übergehen. Der ausgelöste Zustand ist durch die nach links auf die Auslösefläche 90 der Klinke 26 angreifende und von dem Auslöser bei Überstrom erzeugte Kraft bewirkt worden. Dadurch sind die Klinke 26 und der Klinkenhebel 28 voneinander entklinkt worden, was in der Folge durch die Freigabe der Verriegelungsfläche 80 des Stützhebels 20 zu einer schlagartigen Entspannung des Schaltschlosses 10 geführt hat. Aus Fig. 6 ist auch die weiter vorn beschriebene Bewegungsbegrenzung des Stützhebels 20 im Gegenuhrzeigersinn durch das Zusammenwirken der Ansätze 45 des Stützhebels 20 mit den Anschlagwinkeln 46 der Schloßplatten 14 (siehe auch Fig. 2) zu erkennen. Wird nach dem Verschwinden bzw. Beseitigen der auslösenden Ursache die Schaltkulisse 18 im Uhrzeigersinn in die Aus-Position verschwenkt, dann wird durch deren Mitnahmewinkel 48 der Stützhebel 20 im gleichen Sinne verschwenkt. Dabei gleitet die Klinkenhebelnase 92 auf der Rückseite 21 des Stützhebels 20 entlang (siehe Fig. 3). Durch die damit erzeugte Schwenkbewegung des Klinkenhebels 28 im Uhrzeigersinn gelangt die erste Verriegelungsfläche 80 am Stützhebel 20 wieder unter die zweite Verriegelungsfläche 82 am Klinkenhebel 28, der wiederum durch die Klinke 26 verklinkt wird.

Aus Fig. 2 ist weiterhin ersichtlich, daß an den Schenkeln 39 der Schaltkulisse 18 jeweils eine dritte Anschlagfläche 98 winklig ausgeformt ist, der an den Kniehebeln 22 jeweils eine eingekerbte, dritte Stirnfläche 97 entspricht, die sich bezüglich der zweiten Stirnfläche 56 auf gleicher Seite, jedoch etwas näher beabstandet vom Kniehebelwiderlager 58 befindet. Wie in Fig. 7 dargestellt, treffen beim Ausschalten über die Schaltkulisse 18 die dritte Anschlagfläche 98 und die dritte Stirnfläche 97 im Falle verschweißter Kontaktstücke 2 und 4 aufeinander, wodurch nach dem Überschreiten des überstreckten Zustandes der Kniehebelfeder 24 auf die Kniehebel 22 eine Hebelwirkung im Gegenuhrzeigersinn mit dem Kniehebelwiderlager 58 als Drehpunkt ausgeübt wird, was bei ausreichender Hebelkraft zum Aufbrechen und darauf folgenden Öffnen der Kontaktstücke 2 und 4 führt. An den Kniehebeln 22 ist jeweils auf seiten der dritten Stirnfläche 97 in bezüglich der zweiten Stirnfläche 56 näherem, jedoch bezüglich der dritten Stirnfläche weiterem Abstand vom Kniehebelwiderlager 58 eine vierte Stirnfläche 99 ausgebildet, die im Zusammenwirken mit der dritten Anschlagfläche 98 in ähnlicher wie in vorstehend beschriebener Weise zum Aufbrechen verschweißter Kontaktstücke 2 und 4 beim Übergang in den ausgelösten Zustand dient. An jedem Kniehebel 22 ist eine nach innen reichende, stiftförmige Begrenzungsausformung 95 vorgesehen, die im Falle stark verschweißter Kontaktstücke 2 und 4 zum Anliegen an die zugehörige Führungsnase 66 am Stützhebel 20 gelangt. Damit ist die Lagerung der Kniehebel 22 im Stützhebel 20 zusätzlich gesichert.

## Patentansprüche

1. Schaltschloß für einen Leistungsschalter in einem Formgehäuse,verbunden mit einer Kontaktarme (3) tragenden Querschiene (5), enthaltend eine Schaltkulisse (18), einen durch diese mitnehmbaren Stützhebel (20), zwei endseitig verbundene Kniehebel (22), eine zwischen Schaltkulisse (18) und Kniehebelenden angreifende Kniehebelfeder, eine von Auslösern betätigbare Klinke (26) und einen durch diese verklinkbaren Klinkenhebel (28), der seinerseits den Stützhebel (20) im nichtausgelösten Zustand verriegelt, wobei bei einer Entriegelung des Klinkenhebels (28) der Stützhebel (20), die Kniehebel (22) und die Schaltkulisse (18) unter der Krafteinwirkung der Kniehebelfeder in den Ausgelösten zustand gekippt werden, **gekennzeichnet durch** folgende Merkmale:
- Die Schaltkulisse (18) ist zwischen zwei zueinander symmetrischen, im Formgehäuse gehalterten Schloßplatten (14) des Schaltschlosses einfügbar,
- die Kniehebel (22) sind zueinander symmetrisch, über eine in Nockenschlitze (7) der Querschiene (5) eingreifende Verbindungsachse (12) beabstandet verbunden und in der Schaltkulisse (18) einfügbar
- der Kraftspeicher besteht aus nur einer Kniehebelfeder (24), die mit einem Ende an der Verbindungsachse (12) angreift,
- die Kniehebel (22) sind schwenkbar in den Seitenwänden (41) des Stützhebels (20) derart abgestützt, daß sie unter der Kraftwirkung der Kniehebelfeder (24) im wessentlichen Kraftschlüssig gehaltert sind,
- der Stützhebel (20) ist schwenkbar in den Schloßplatten (14) derart abgestützt, daß er unter der Kraftwirkung der Kniehebelfeder (24) im wesentlichen Kraftschlüssig gehaltert ist,
- die Klinke (26) und der Klinkenhebel (28) sind schwenkbar in die Schloßplatten (14) einfügbar und in diesen gegeneinander durch die Kraftwirkung einer an Klinke (26) und Klinkenhebel (28) angreifenden Klinkenfeder (30) gehaltert.

2. Schaltschloß nach Anspruch 1, **gekennzeichnet durch**
- jeweils einen der Abstützung dienenden Zapfen (44) an der Innenseite der Schloßplatten (14),
- einen entsprechend ausgebildeten offenen Umgriff (42) an den Seitenwänden (41) des Stützhebels (20).

3. Schaltschloß nach Anspruch 1, **gekennzeichnet durch**
- jeweils an den Kniehebeln (22) ausgebildete erste Stirnflächen (54) für den ausgeschalteten Zustand, zweite Stirnflächen (56) für den eingeschalteten Zustand und zwischen diesen Stirnflächen (54;56) im Abstand befindliche bogenförmige Kniehebelwiderlager (58),
- jeweils in Ausnehmungen der Seitenwände (41) des Stützhebels (20) entsprechend den ersten und zweiten Stirnflächen (54;56) ausgebildete erste bzw. zweite Anschlagflächen (62;64) sowie zwischen diesen im Abstand befindliche bogenförmige Stützhebelwiderlager (60),
- einen größeren Öffnungswinkel des Stützhebelwiderlagers (60) gegenüber dem Kniehebelwiderlager (58),
- eine ebene Zwischenlage der sich berührenden Widerlager (58; 60) zwischen den Angriffspunkten der Kniehebelfeder (24) im überstreckten Zustand.

4. Schaltschloß nach Anspruch 1, **gekennzeichnet durch**
- jeweils einen an der von dem Klinkenhebel (28) abgewandten Seite der Schloßplatten (14) nach innen abgebogenen Anschlagwinkel (46),
- jeweils einen im ausgelösten Zustand mit diesem in Anschlag bringbaren stirnseitigen Ansatz (45) an den Seitenwänden (41) des Stützhebels (20).

5. Schaltschloß nach Anspruch 1, **gekennzeichnet durch**
- eine jeweils an den seitlichen Schenkeln (39) der Schaltkulisse (18) nach innen ausgeformte dritte Anschlagfläche (98),
- eine an den Kniehebeln (22) dementsprechend ausgebildete dritte Stirnfläche (97), die sich auf seiten und beabstandet von der zweiten Stirnfläche (56) erstreckt,
- wobei beim Ausschalten nach dem Überschreiten des überstreckten Zustandes der Kniehebelfeder (24) die dritten Anschlagflächen (98) und die dritten Stirnflächen (97) im Sinne einer Kontakttrennung in Wirkverbindung bringbar sind.

6. Schaltschloß nach Anspruch 5, **gekennzeichnet durch**
- eine an den Kniehebeln (22) ausgebildete vierte Stirnfläche (99), die sich in bezug zu der dritten Stirnfläche (97) in einem weiteren Abstand vom Kniehebellager (58) befindet,
- wobei beim Auslösen die dritten Anschlagflächen (98) und die vierten Stirnflächen (99) im Sinne einer Kontakttrennung in Wirkverbindung bringbar sind.

7. Schaltschloß nach Anspruch 1, **gekennzeichnet durch**
- jeweils an den Seitenwänden (41) des Stützhebels (20) nach innen ausgeformte, für die Kniehebel (22) vorgesehene Führungsnasen (66) nahe dem Stützhebelwiderlager (60).

8. Schaltschloß nach Anspruch 7, **gekennzeichnet durch**
- jeweils eine nach innen reichende Begrenzungsausformung (95) an den Kniehebeln (22), die zum Anliegen an die zugeordnete Führungsnase (66) bringbar ist.

9. Schaltschloß nach Anspruch 1**, gekennzeichnet durch**
- eine schraubenförmige Klinkenfeder (30).

10. Schaltschloß nach Anspruch 9, **gekennzeichnet durch**
- kerbförmige Klinkentragausnehmungen (70) in den Schloßplatten (14),
- entsprechende seitliche Klinkentragausformungen (68) an der Klinke (26).

11. Schaltschloß nach Anspruch 10, **gekennzeichnet durch**
- eine im wesentlichen dreieckige Ausbildung der Klinkentragausnehmungen (70),
- eine im wesentlichen dreieckige prismatische Ausbildung der Klinkentragausformungen (72).

12. Schaltschloß nach Anspruch 9, **gekennzeichnet durch**
- kerbförmige Klinkenhebeltragausnehmungen (74) in den Schloßplatten (14),
- entsprechende seitliche Klinkenhebeltragausformungen (72) an den Klinkenhebeln (28).

13. Schaltschloß nach Anspruch 12, **gekennzeichnet durch**
- eine im wesentlichen dreieckige Ausbildung der Klinkenhebeltragausnehmungen (74).

14. Schaltschloß nach Anspruch 9, **gekennzeichnet durch**
- eine Befestigung der Klinkenfeder (30) zwischen einer Klinkenbohrung (77) und einer Klinkenhebelbohrung (78),

15. Schaltschloß nach Anspruch 9, **gekennzeichnet durch**
- eine Befestigung der Klinkenfeder (30) zwischen einer jeweils hakenförmigen Ausbildung der Klinke (26) und des Klinkenhebels (28),

16. Schaltschloß nach Anspruch 1, **gekennzeichnet durch**
- eine Klinkenhebelnase (92) an dem Klinkenhebel (22),
- eine entsprechende Gleitfläche (94) an der Klinke (26),
- wobei die Klinkenhebelnase (92) und die Gleitfläche (94) in eine zur Erhöhung der Vorspannung der Klinkenfeder (30) gerichtete Wirkverbindung bringbar sind.

## Claims

1. Switch latch for a power circuit breaker in a moulded casing, associated with a transverse bar (5) carrying contact arms (3), containing a switching gate lever (18), a supporting lever (20) which can be driven by this latter element, two toggle levers (22) related at their end sides, a toggle lever spring applied between switching gate lever (18) and toggle lever ends, a catch (26) which can be operated by means of releasers and a catch lever (28) which can be latched by means of this catch and which itself latches the supporting lever (20) in the unreleased condition while the supporting lever (20), the toggle levers (22) and the switching gate lever (18) are toggled into the released condition under the action of the force exerted by the toggle lever spring during an unlocking of the catch lever (28), **characterized by** the following features:
- the switching gate lever (18) can be inserted between two latch plates (14), belonging to the switch latch, being symmetrical with regard to one another, and being supported in the moulded casing,
- the toggle levers (22) are symmetrical with regard to one another, they are connected at a distance via a connecting axle (12), engaging into cam slots (7) arranged in the transverse bar (5), and they can be inserted into the switching gate lever (18);
- the energy storage device consists only of a single toggle lever spring (24) which acts upon the connecting axle (12) by means of one end;
- the toggle levers (22) can be swivelled in the lateral walls (41) of the supporting lever (20) in such a way that they are supported essentially in a non-positive way under the action of the force exerted by the toggle lever spring (24);
- the supporting lever (20) can be swivelled in the latch plates (14) in such a way that it is supported essentially in a non-positive way under the action of the force exerted by the toggle lever spring (24); and
- the catch (26) and the catch lever (28) can be inserted in a swivelling way in the latch plates (14) and they are supported mutually in these latter plates by the action of the force exerted by a catch spring (30) acting upon catch (26) and catch lever (28).

2. Switch latch as claimed in claim 1, **characterized by**
- a pin (44) serving for support at each of the internal sides of the latch plates (14), and
- an open wrap-around (42) being formed in a corresponding way at the lateral walls (41) of the supporting lever (20).

3. Switch latch as claimed in claim 1, **characterized by**
- first front surfaces (54) being formed for the OFF condition, second front surfaces (56) being formed for the ON condition and bow-shaped abutments (58) being located at a distance between these front surfaces (54; 56) at every toggle lever (22);
- first and respectively second stop surfaces (62; 64) being formed correspondingly with regard to the first and second front surfaces (54; 56) each in recesses arranged in the lateral walls (41) of the supporting lever (20) as well as bow-shaped supporting lever abutments (60) being located at a distance between these stop surfaces;
- the aperture angle of the supporting lever abutment (60) being larger with regard to the toggle lever abutment (58); and by
- a planar intermediate position for the abutments (58; 60), touching one another, between the points of application of the toggle lever spring (24) in the overstretched condition.

4. Switch latch as claimed in claim 1, **characterized by**
- one stop angle (46) being bent towards the inside at each side of the latch plates (14) turned away from the catch lever (28); and by
- a front-side projection (45) which is located at the lateral walls (41) of the supporting lever (20) and which can be brought into contact with this stop angle in the released condition.

5. Switch latch as claimed in claim 1, **characterized by**
- a third stop surface (98), being formed towards the inside at each of the lateral legs (39) of the switching gate lever (18);
- a third front surface (97), being formed correspondingly with regard to this at the toggle levers (22), and extending on the side of and at a distance from the second front surface (56),
- while the third stop surfaces (98) and the third front surfaces (97) can be brought into an active connection in the sense of a contact separation during switching-off after having exceeded the overstretched condition of the toggle lever spring (24).

6. Switch latch as claimed in claim 5, **characterized by**
- a fourth front surface (99), being formed at the toggle levers (22), and being located at an additional distance from the toggle lever bearing (58) with regard to the third front surface (97),
- while the third stop surfaces (98) and the fourth front surfaces (99) can be brought into an active connection in the sense of a contact separation during release.

7. Switch latch as claimed in claim 1, **characterized by**
- guiding noses (66), being formed each towards the inside at the lateral walls (41) of the supporting lever (20) close to the supporting lever abutment (60), and being provided for the toggle lever (22).

8. Switch latch as claimed in claim 7, **characterized by**
- one limiting shape (95) which reaches towards the inside one at every of toggle lever (22), and which can be brought to rest upon the corresponding guiding nose (66).

9. Switch latch as claimed in claim 1, **characterized by**
- a helical catch spring (30).

10. Switch latch as claimed in claim 9, **characterized by**
- notch-shaped catch support recesses (70) arranged in the latch plates (14); and
- corresponding lateral latch support forms (68) arranged on the catch (26).

11. Switch latch as claimed in claim 10, **characterized by**
- the catch support recesses (70) being of an essentially triangular shape; and
- the catch support forms (72) having an essentially triangular and prismatical shape.

12. Switch latch as claimed in claim 9, **characterized by**
- notch-shaped catch lever support recesses (74), being arranged in the latch plates (14); and
- corresponding lateral catch lever support forms (72), being arranged on the catch levers (28).

13. Switch latch as claimed in claim 12, **characterized by**
- the catch lever support recesses (74) having an essentially triangular shape.

14. Switch latch as claimed in claim 9, **characterized by**
- a fixing of the catch spring (30) being located between a catch boring (77) and a catch lever boring (78),

15. Switch latch as claimed in claim 9, **characterized by**
- a fixing of the catch spring (30) being located between a hook-shaped projection of every catch (26) and of the catch lever (28).

16. Switch latch as claimed in claim 1, **characterized by**
- a catch lever projection (92) at the catch lever (22);
- a corresponding sliding surface (94) at the catch (26),
- while the catch lever projection (92) and the sliding surface (94) can be brought into an active connection directed towards increasing the initial tension of the catch spring (30).

## Revendications

1. Verrou de maintien pour un disjoncteur pour coupure en charge dans un boîtier moulé, relié avec une barre transversale (5) supportant des bras de contact (3), contenant une coulisse de commutation (18), un levier d'appui (20) entraînable par celle-ci, deux leviers coudés raccordés à leur extrémité (22), un ressort appliqué entre la coulisse de commutation (18) et les extrémités des leviers coudés, un cliquet (26) agi par les interrupteurs, et un levier à déclic (28) encliquetable par celui-ci, ledit levier à déclic verrouillant de son côté le levier d'appui (20) en état non déclenché, ce par quoi, lors d'un déverrouillage du levier à déclic (28) du levier d'appui (20), les leviers coudés (22) et la coulisse de commutation (18) sont basculés en état de déclenchement par l'effet de la force du ressort à levier coudé, **caractérisé par les propriétés su ivantes**:
- la coulisse de commutation (18) est insérable entre deux plaques de verrou (14) du verrou de maintien, symétriques l'une à l'autre, et logées dans le boîtier moulé,
- les leviers coudés (22) sont symétriques l'un à l'autre, maintenus à intervalle et reliés entre eux par un axe de liaison (12) s'engageant dans les fentes (7) des ergots disposées sur la barre transversale (5), et insérables dans la coulisse de commutation (18),
- l'accumulateur d'énergie consiste en un seul ressort à levier coudé (24), saisissant l'axe de liaison (12) par une de ses extrémités,
- les leviers coudés (22) sont logés de manière pivotante dans les parois latérales (41) du levier d'appui (20), et ce de sorte qu'ils sont maintenus sous l'influence du ressort à levier coudé (24), donc essentiellement agis par la force de ce ressort,
- le levier d'appui (20) est logé de manière pivotante dans les plaques de verrou (14), et ce de sorte qu'il est maintenu sous l'influence du ressort à levier coudé (24), donc essentiellement agi par la force de ce ressort,
- le cliquet (26) et le levier à déclic (28) sont insérables de manière pivotante dans les plaques de verrou (14), et sont dans celles-ci maintenus l'un en position opposée à l'autre, sous l'influence d'un ressort de cliquet (30) accroché au cliquet (26) et au levier à déclic (28).

2. Verrou de maintien selon revendication 1, **caractérisé par**
- respectivement, une goupille (44) servant au maintien sur la face interne des plaques de verrou (14),
- un serrage ouvert (42) correspondant sur les parois latérales (41) du levier d'appui (20).

3. Verrou de maintien selon revendication 1, **caractérisé par**
- respectivement de premières surfaces frontales (54), formées sur les leviers coudés (22) pour l'état OFF, de secondes surfaces frontales (56) pour l'état ON, et disposées à distance entre ces surfaces frontales (54, 56) des butées (58) de levier coudé, butées en forme d'arc,
- respectivement de premières et de secondes surfaces d'arrêt (62, 64), formées dans des renfoncements des parois latérales (41) du levier d'appui (20), correspondant aux premières et secondes surfaces frontales (54, 56), et de même des butées (60) de levier d'appui disposées à distance entre ces surfaces d'arrêt, et en forme d'arc,
- un angle d'ouverture de la butée de levier d'appui (60), supérieur à celui de la butée de levier coudé (58),
- entre les points de saisie du ressort à levier coudé (24) en état de surtension, une position intermédiaire plane des butées (58, 60) en contact l'une avec l'autre.

4. Verrou de maintien selon revendication 1, **caractérisé par**
- respectivement une équerre d'arrêt (46) pliée vers l'intérieur, sur le côté des plaques de verrou (14) opposé au levier à déclic (28),
- respectivement une saillie frontale (45) pouvant être arrêtée sur l'équerre en état déclenché, et disposée sur les parois latérales (41) du levier d'appui (20).

5. Verrou de maintien selon revendication 1, **caractérisé par**
- respectivement une troisième surface d'arrêt (98) pliée vers l'intérieur, disposée sur les branches latérales (39) de la coulisse de commutation (18),
- correspondant à cette troisième surface d'arrêt, une troisième surface frontale (97) formée sur les leviers coudés (22), formée obliquement à partir de la deuxième surface frontale (56) et s'écartant d'elle,
- ce par quoi, lors de la coupure suite au dépassement de l'état surtendu du ressort à levier coudé (24), les troisièmes surfaces d'arrêt (98) et les troisièmes surfaces frontales (97) peuvent être mises en liaison effective, au sens d'une séparation de contact.

6. Verrou de maintien selon revendication 5, **caractérisé par**
- une quatrième surface frontale (99) formée sur les leviers coudés (22), disposée à plus grande distance de la butée de levier coudé (58) que la troisième surface frontale (97),
- ce par quoi lors du déclenchement les troisièmes surfaces d'arrêt (98) et les quatrièmes surfaces frontales (99) peuvent être mises en liaison effective, au sens d'une séparation de contact.

7. Verrou de maintien selon revendication 1, **caractérisé par**
- respectivement des becs de guidage (66) prévus pour les leviers coudés (22), disposés en saillie vers l'intérieur sur les parois latérales (41) du levier d'appui (20), à proximité de la butée de levier d'appui (60).

8. Verrou de maintien selon revendication 7, **caractérisé par**
- respectivement un moulage limiteur (95) disposé sur les leviers coudés (22), s'étendant vers l'intérieur, et qui peut être appliqué sur le bec de guidage (66) correspondant.

9. Verrou de maintien selon revendication 1, **caractérisé par**
- un ressort de cliquet en forme de vis (30).

10. Verrou de maintien selon revendication 9, **caractérisé par**
- des renfoncements d'appui de cliquet (70) en forme d'entailles dans les plaques de verrou (14),
- des moulages correspondants latéraux d'appui de cliquet (68) sur le cliquet (26).

11. Verrou de maintien selon revendication 10, **caractérisé par**
- une configuration essentiellement triangulaire des renfoncements d'appui de cliquet (70),
- une configuration essentiellement triangulaire et en prisme des moulages d'appui de cliquet (68).

12. Verrou de maintien selon revendication 9, **caractérisé par**
- des renfoncements d'appui de levier à déclic (74) en forme d'entailles dans les plaques de verrou (14),
- des moulages correspondants latéraux d'appui de levier à déclic (72) sur les leviers à déclic (28).

13. Verrou de maintien selon revendication 12, **caractérisé par**
- une configuration essentiellement triangulaire des renfoncements d'appui de levier à déclic (74).

14. Verrou de maintien selon revendication 9, **caractérisé par**
- une fixation du ressort de cliquet (30) entre un percement du cliquet (77) et un percement du levier à déclic (78).

15. Verrou de maintien selon revendication 9, **caractérisé par**
- une fixation du ressort de cliquet (30) entre des moulages en forme de crochets correspondants sur le cliquet (26) et sur le levier à déclic (28).

16. Verrou de maintien selon revendication 1, **caractérisé par**
- un bec de levier à déclic (92) sur le levier à déclic (22),
- une surface de glissement (94) correspondante sur le cliquet (26),
- ce par quoi le bec de levier à déclic (92) et la surface de glissement (94) peuvent être mis en liaison effective orientée vers une élévation de la tension initiale du ressort de cliquet (30).
